# EUROPÄISCHE PATENTSCHRIFT

(11) **EP 1 178 572 B1**
(45) Veröffentlichungstag und Bekanntmachung des Hinweises auf die Patenterteilung: **24.03.2010**
(21) Anmeldenummer: 01117909.0
(22) Anmeldetag: 24.07.2001
(51) Int. Cl.: H01R 12/30

(54) **Anschlussklemme für Leiterplatten**
Connecting terminal fo printed board
Borne de connection pour circuit imprimé

(30) Priorität: 04.08.2000 DE 20013435 U
(43) Veröffentlichungstag der Anmeldung: 06.02.2002
(73) Patentinhaber: Weidmüller Interface GmbH & Co. KG, 32758 Detmold (DE)
(72) Erfinder: Herrmann, Hubert, 64859 Eppertshausen (DE); Lux, Solveig, 64850 Schaafheim-Mosbach (DE); Wiechert, Stefan, 64354 Reinheim (DE)
(74) Vertreter: Specht, Peter

(56) Entgegenhaltungen:
- DE-U- 9 419 334
- US-A- 5 352 125

## Beschreibung

Die vorliegende Erfindung betrifft eine Anschlußklemme für Leiterplatten nach dem Oberbegriff des Anspruchs 1.

Anschlußklemmen sind in vielerlei Ausführungsformen und für vielerlei Anwendungsfälle bekannt, so aus der DE 34 23 650 C1.

Eine gattungsgemäße Anschlußklemme zeigt die US-A-5 352 125.

Insbesondere beim Einsatz derartiger Anschlußklemmen im Hochstrombereich wird die Wärmeentwicklung und insbesondere die erforderliche Wärmeabfuhr aus dem Bereich der Anschlußklemme zu einem Problem.

Die Erfindung zielt darauf ab, eine Anschlußklemme der gattungsgemäßen Art zu schaffen, bei der mit einfachsten konstruktiven Mitteln eine optimale Wärmeabfuhr aus dem Inneren des Isolierstoffgehäuses erzielt wird.

Dieses Ziel erreicht die Erfindung durch den Gegentand des Anspruchs 1.

Durch derartige - vorzugsweise im von der Leiterplatte abgewandten Bereich - nach außen führende Kanäle wird eine schornstein- oder kaminartige Abzugswirkung erzielt, durch welche die im Bereich der Strom führenden Teile entstehende Wärme schnell und wirkungsvoll aus dem Inneren des Isolierstoffgehäuses abgeführt wird.

Zur Erreichung dieses Vorteiles bedarf es vergleichsweise einfacher konstruktiver Maßnahmen bei der Gestaltung der Werkzeuge, in denen das Isolierstoffgehäuse für eine erfindungsgemäße Anschlußklemme gefertigt wird.

Nach der Erfindung ist reiner vorgesehen, daß zumindest ein Teil der Kanäle durch nach außen offene Zwischenkammern gebildet ist, welche jeweils zwischen den Kontaktkammern des Isolierstoffgehäuses angeordnet sind.

Durch diese der Wärmeabfuhr dienenden Zwischenkammern wird zusätzlich der Vorteil erreicht, daß die Kriechstrecken für Kriechströme zwischen den Strom führenden Teilen in den Kontaktkammern deutlich längEr werden und außerdem wird durch die gewählte konstruktive Gestaltung der erwähnten Zwischenkammern die mechanische Stabilität des Isolierstoffgehäuses deutlich verbessert.

Nach einer Weiterbildung der Erfindung ist vorgesehen, daß die Gehäusewandungen des Isolierstoffgehäuses im Bereich ihrer einer Leiterplatte zugewandten Montageebene mit in den Bereich der Kanäle führenden Aussparungen versehen sind.

Hierdurch wird auch im Bereich der Montageebene des Isolierstoffgehäuses eine Verbindung der Kanäle zur Außenluft geschaffen, wodurch die Abzugswirkung zum Abführen der im Inneren des Isolierstoffgehäuses entstehenden Wärme erheblich begünstigt wird.

Vorteilhafterweise sind die "doppelwandigen" Trennwände zwischen den Kontaktkammern und den Zwischenkammern teilweise durchbrochen oder mit Schlitzen versehen. Hierdurch wird eine gute Luftabführung aus den Kontaktkammern in die Zwischenkammern und damit eine Verbesserung der Wärmeabfuhr erreicht.

Alternativ oder zusätzlich zu den als Kanäle ausgebildeten Zwischenkammern besteht auch die Möglichkeit, die Kontaktkammern selbst mit nach außen führenden Durchbrüchen zu versehen, so daß die Kontaktkammern selbst Kanäle zur Wärmeabfuhr bilden.

Bei einem Isolierstoffgehäuse einer erfindungsgemäßen Anschlußklemme, welches in an sich bekannter Weise mit Öffnungen zum Anbringen von mit der Stromschiene kontaktierenden Prüfsteckern versehen ist, ist vorgesehen, daß diese Öffnungen größer sind als dies zum Einführen der Prüfstecker notwendig ist, so daß durch diese Öffnungen eine weitere Verbesserung der Wärmeabfuhr erzielt ist.

Die vergrößerten Öffnungen für die Prüfstecker sind vorteilhafterweise durch einen umlaufenden Rand fingersicher ausgebildet.

Ausführungsbeispiele der Erfindung sind in den beigefügten Zeichnungen dargestellt und werden im folgenden näher beschrieben.

Es zeigen:
- Figur 1: eine perspekivische einer auf einerLeiterplatte montierten erfindungsgemäßen Anschlußklemme.
- Figur 2: eine weitere, perspektivische Darstellung der Anschlußklemme gemäß Figur 1 mit eingesetzten Prüfsteckern,
- Figur 3: eine perspektivische Teilschnitt-Darstellung der erfindungsgemäßen Anschlußklemme nach den Figuren 1 und 2,
- Figur4: eine Sicht in das Innere des Isolierstoffgehäuses der Anschlußklemme nach den Figuren 1-3,
- Figur 5: eine der Figur 1 entsprechende Darstellung einer Anschlußklemme nach einem weiteren Ausführungsbeispiel der Erfindung.

In den Figuren 1-3 ist eine insgesamt mit dem Bezugszeichen 1 bezeichnete Anschlußklemme für eine Leiterplatte 2 dargestellt, wobei die Anschlußklemme 1 ein einseitig offenes Isolierstoffgehäuse 3 mit mehreren Kontaktkammern 4 ausweist. Jede der Kontaktkammern 4 nimmt dabei ein Anschlußelement 5 für einen elektrischen Leiter und eine Stromschiene 6 auf.

Beim dargestellten Ausführungsbeispiel handelt es sich bei dem Anschlußelement beispielhaft um einen Zugbügel mit Schraube 7.

Das Isolierstoffgehäuse 3 ist im Bereich seiner der Leiterplatte 2 zugewandten Montageebene offen ausgestaltet.

Um eine gute Wärmeabfuhr aus dem Inneren des Isolierstoffgehäuses 3 zu erreichen, ist dieses Isolierstoffgehäuse 3 mit mehreren, nach außen führenden Kanälen 8, 9 versehen.

Dabei sind die mit dem Bezugszeichen 8 bezeichneten Kanäle durch nach außen fene Zwischenkammern 10 gebildet, welche jeweils zwischen den Kontaktkammern 4 des Isolierstoffgehäuses 3 angeordnet sind. Dies läßt insbesondere Figur 4 sehr anschaulich erkennen.

Weiterhin zeigt Figur 4 deutlich, daß die Trennwände 11 zwischen den Kontaktkammern 4 und den Zwischenkammern 10 teilweise durchbrochen oder mit Schlitzen 12 versehen sind.

Weiterhin zeigen die Figuren 1-3 deutlich, daß das Isolierstoffgehäuse 3 mit Öffnungen 13 zum Anbringen von mit den Stromschienen 6 kontaktierenden Prüfstekkern 14 ausgestattet ist und daß diese Öffnungen 13 größer sind, als dies zum Einführen der Prüfstecker 14 notwendig ist.

Wie insbesondere Figur 1 deutlich zeigt, sind die Gehäusewandungen 15 des Isolierstoffgehäuses 3 im Bereich ihrer der Leiterplatte 2 zugewandten Montageebene mit Aussparungen 16 versehen, die in den Bereich der Kanäle 8 oder 9 führen.

Durch die Kanäle 8 und/oder 9 erfolgt eine schornstein- oder kaminartige Abführung von Wärme aus dem Inneren des Isolierstoffgehäuses 3 nach außen, die sich durch Erwärmung der Strom führenden Teile im Inneren des Isolierstoffgehäuses 3 bilden kann. Diese schornstein- oder kaminartige Wirkung wird durch die Aussparungen 16 im Anschlußbereich des Isolierstoffgehäuses 3 zur Leiterplatte 2 verstärkt, so daß auf einfache Art und Weise eine optimale Wärmeabfuhr aus dem Inneren des Isolierstoffgehäuses 3 erreicht wird.

Die in Bezug auf die Größe für die Einführung von Prüfsteckern 14 vergrößerten Öffnungen 13 bewirken ebenfalls eine gute Wärmeabfuhr und sind aus Sicherheitsgründen durch einen umlaufenden Rand fingersicher ausgebildet.

Die Luftführung ist in den Zeichnungen durch Pfeile A anschaulich gemacht.

In Figur 5 ist ein Ausführungsbeispiel der Erfindung dargestellt, bei dem die Kontaktkammern selbst mit nach außen führenden Durchbrüchen 17 versehen sind, so daß diese Kontaktkammern letztendlich selbst Kanäle zur Wärmeabfuhr bilden.

Auch hier können ergänzend die mit den Kanälen in Verbindung stehenden Öffnungen 13 für die Kontaktstecker 14 vergrößert ausgebildet sein, so daß auch in diesem Bereich wieder Kanäle 9 zur Wärmeabfuhr gebildet sind. Ebenfalls ist auch bei dieser Variante zweckmäßigerweise vorgesehen, daß die Gehäusewandungen 15 des Isolierstoffgehäuses 3 im Bereich der Montageebene mit in den Bereich der Kanäle 9 und 17 führende Aussparungen 16 versehen ist.

## Patentansprüche

1. Anschlußklemme für Leiterplatten, mit einem einseitig offenen, mehrere Kontaktkammern aufweisenden Isolierstoffgehäuse, wobei jede Kontaktkammer ein Anschlußelement für einen elektrischen Leiter und eine oder mehrere Stromschienen aufnimmt, wobei innerhalb des Isolierstoffgehäuses (3) mehrere nach außen führende und der Wärmeabfuhr dienende Kanäle (8, 9) vorgesehen sind,
**dadurch gekennzeichnet, dass** zumindest ein Teil der Kanäle (8) als nach außen offene Zwischenkammern (10) gebildet ist, welche jeweils zwischen den Kontaktkammern (4) des Isolierstoffgehäuses (3) angeordnet sind.

2. Anschlußklemme nach Anspruch 1 , **dadurch gekennzeichnet, daß** die Gehäusewandungen (15) des Isolierstoffgehäuses (3) im Bereich ihrer der Leiterplatte (2) zugewandten Montageebene mit in den Bereich der Kanäle (8, 9) führenden Aussparungen (16) versehen sind.

3. Anschlußklemme nach einem oder mehreren der Ansprüche 1 bis 2, **dadurch gekennzeichnet, daß** das Isolierstoffgehäuse (3) mit Öffnungen (13) zum Einführen von mit den Stromschienen (6) kontaktierbarenPrüfsteckern (14) versehen ist und daß diese Öffnungen (13) mit den Kannten (8, 9) in Verbindung stehen und größer sind als dies zum Einführen der Prüfstecker (14) notwendig ist, so daß durch diese Öffnungen (13) eine weitere Wärmeabfuhr erzielt ist.

4. Anschlußklemmenach einem oder mehreren der Ansprüche 1 bis 3, **dadurch gekennzeichnet, daß** die Trennwände (11) in den Kontaktkammern (4) und den Zwischenkammern (10) teilweise durchbrochen oder mit Schlitzen (12) versehen sind.

5. Anschlußklemme nach einem oder mehreren der vorhergehenden Ansprüche,
**dadurch gekennzeichnet, daß** die Kontaktkammern (4) selbst mit nach außen führenden Durchbrüchen (17) versehen sind und somit Kanäle zur Wärmeabfuhr bilden.

6. Anschlußklemme nach einem oder mehreren der vorhergehenden Ansprüche,
**dadurch gekennzeichnet, daß** die vergrößerten Öffnungen (13) für die Prüfstecker (14) durch einen umlaufenden Rand fingersicher ausgebildet sind.

## Claims

1. Terminal for printed circuit boards, comprising a moulded case open on one side and having a plurality of contact chambers, each contact chamber accommodating a connecting element for an electric conductor and one or more bus bars, wherein a plurality of passages (8, 9) leading to the outside and intended for heat removal is provided within the moulded case (3), **characterised in that** at least some of the passages (8) are designed as intermediate chambers (10) open to the outside, each of which is disposed between the contact chambers (4) of the moulded case (3).

2. Terminal according to claim 1, **characterised in that** the case walls (15) of the moulded case (3) are provided with recesses (16) leading into the region of the passages (8, 9) in the region of the mounting plane facing the printed circuit board (2).

3. Terminal according to one or more of claims 1 to 2, **characterised in that** the moulded case (3) has openings (13) for the insertion of test plugs (14) which can be contacted to the bus bars (6), and **in that** these openings (13) are connected to the passages (8, 9) and are larger than is required for the insertion of the test plugs (14), so that further heat removal is obtained through these openings (13).

4. Terminal according to one or more of claims 1 to 3, **characterised in that** the partitions (11) in the contact chambers (4) and the intermediate chambers (10) are partially provided with apertures or with slots (12).

5. Terminal according to one or more of the preceding claims, **characterised in that** the contact chambers (4) themselves are provided with apertures (17) leading to the outside and thus forming passages for heat removal.

6. Terminal according to one or more of the preceding claims, **characterised in that** the enlarged openings (13) for the test plugs (14) are provided with a finger guard in the form of a continuous edge.

## Revendications

1. Borne de connexion pour des circuits imprimés, avec un boîtier en matière isolante ouvert d'un seul côté et présentant plusieurs logements de contact, chaque logement de contact réceptionnant un élément de connexion pour un conducteur électrique et un ou plusieurs rails d'alimentation, plusieurs canaux (8, 9) menant vers l'extérieur et servant à évacuer la chaleur étant prévus à l'intérieur du boîtier en matière isolante (3), **caractérisée en ce qu'**au moins une partie des canaux (8) est réalisée sous forme de logements intermédiaires (10) ouverts sur l'extérieur, lesquels sont respectivement disposés entre les logements de contact (4) du boîtier en matière isolante (3).

2. Borne de connexion selon la revendication 1, **caractérisée en ce que** les parois de boîtier (15) du boîtier en matière isolante (3) sont munies, dans la zone de leur plan de montage tourné vers le circuit imprimé (2), d'évidements (16) menant dans la zone des canaux (8, 9).

3. Borne de connexion selon l'une quelconque ou plusieurs des revendications 1 à 2, **caractérisée en ce que** le boîtier en matière isolante (3) est muni d'ouvertures (13) pour l'insertion de fiches de test (14) pouvant entrer en contact avec les rails d'alimentation (6), et **en ce que** ces ouvertures (13) sont en liaison avec les canaux (8, 9) et sont plus grandes que nécessaire pour l'insertion des fiches de test (14), de sorte qu'une évacuation supplémentaire de chaleur est obtenue à travers ces ouvertures (13).

4. Borne de connexion selon l'une quelconque ou plusieurs des revendications 1 à 3, **caractérisée en ce que** les cloisons (11) dans les logements de contact (4) et les logements intermédiaires (10) sont partiellement percées ou munies de fentes (12).

5. Borne de connexion selon l'une quelconque ou plusieurs des revendications précédentes, **caractérisée en ce que** les logements de contact (4) eux-mêmes sont munis de passages (17) menant vers l'extérieur et forment ainsi des canaux pour l'évacuation de la chaleur.

6. Borne de connexion selon l'une quelconque ou plusieurs des revendications précédentes, **caractérisée en ce que** les ouvertures (13) agrandies pour les fiches de test (14) sont réalisées de manière à protéger les doigts grâce à un bord circulaire.
